# FASCICULE DE BREVET EUROPEEN

(11) **EP 0 007 273 B1**
(45) Date de publication et mention de la délivrance du brevet: **27.10.1982**
(21) Numéro de dépôt: 79400466.3
(22) Date de dépôt: 06.07.1979
(51) Int. Cl.: G01D 15/16, B43K 8/00

(54) **Pointe d'écriture, tubulaire, pour machines automatiques**
Röhrchenschreiberspitze für automatisches Registriergerät
Tubular writing tip for automatic recording apparatus

(30) Priorité: 11.07.1978 FR 7820649
(43) Date de publication de la demande: 23.01.1980
(73) Titulaire: BENSON Société anonyme dite:, F-94015 Creteil (FR)
(72) Inventeur: Roche, Michel Daniel, F-77490 Courtry (FR)
(74) Mandataire: Rinuy, Guy

## Description

Les pointes d'écriture tubulaires donnent des résultats parfaits lorsqu'elles sont utilisées par un opérateur humain. Il n'en est pas de même sur les machines à dessiner automatiques. En effet, celles-ci ont des vitesses de tracé dépassant 40 cm/s et des fréquences de lever et baisser de plume de l'ordre de 30 à 40 hertz. De plus, les supports utilisés (le papier en général) présentent transversalement au sens des fibres une certaine rugosité. Celle-ci, à vitesse élevée, provoque des mouvements intempestifs entraînant la résonance de la masselotte, ce qui a pour effet de perturber l'écoulement de l'encre. Le même phénomène se produit à certaines fréquences de lever et baisser de plume.

On connaît de brevet FR-A-2 084 102 un système d'escamotage vers le haut d'un fil de masselotte et non un amortissement de celle-ci de quelque nature qu'il soit, frottement mécanique, visqueux, etc ...... Un ressort de ce système n'a pour but que de maintenir la masselotte en butée haute. Il est légèrement antagoniste à la masse de celle-ci et ne lui permet un déplacement vers le bas que lors des impacts sur le papier.

L'invention a pour but de remédier à l'inconvénient ci-dessus. Elle concerne, à cet effet, une pointe d'écriture, tubulaire, pour machine automatique, du type comprenant une masselotte caractérisée en ce que ladite masselotte est associée à un amortisseur susceptible d'absorber l'énergie cinétique de la masselotte et de rendre son mouvement apériodique.

Suivant une forme de réalisation de l'invention la masselotte est associée à une épingle métallique de friction capable de frotter à l'intérieur du corps de la pointe d'écriture tubulaire.

D'autres caractéristiques et avantages d'une forme d'exécution de la présente invention ressortiront de la description qui va suivre, faite en regard du dessin annexé, sur lequel:
- la figure 1 représente une vue en coupe de la pointe d'écriture tubulaire et de sa masselotte munie de son amortisseur;
- la figure 2 représente une vue en élévation de la masselotte et de son amortisseur de friction;
₋ la figure 3 représente une vue de dessus de la masselotte et de son amortisseur de friction; et
-la figure 4 représente une coupe de la masselotte munie d'un système de tarage de la friction.

Lors d'un baisser de plume ou de la rencontre d'une aspérité, le fil de masselotte 2 transmet à la masselotte 3 und mouvement vertical dirigé de bas en haut, d'autant plus énergique que la vitesse de tracé est importante. L'amortisseur 4, selon l'invention, en frottant dans le corps de la pointe d'écriture 1, absorbe l'énergie de la masselotte 2 et autorise en écoulement correct de l'encre dans le conduit capillaire 5. Un ressort de rappel 6 peut être prévu pour ramener la masselotte en position basse. Il doit être noté que l'amortisseur est à double effet.

Pour le tarage de la friction, le dispositif est constitué des pièces 2, 3, 4, 7 (figure 4) assemblées au moment du moulage, la pièce 7 . étant un embout fileté. Un écrou tubulaire 8 se vissant sur l'embout 7 permet de régler la valeur de la friction; sa partie conique extérieure 8a, en contact avec l'épingle de friction 4 est moletée pour conserver la position.

L'épingle 4 peut être venue de matière avec les pièces 3 et 7; par exemple lorsque cette épingle est réalisée en une matière plastique ayant une élasticité propre.

Dans la forme de réalisation des figures 1 à 3, l'épingle métallique est coudée et glissée dans un oeil 9 de la masselotte, de manière que le coude 4a de cette épingle puisse y être placé. Une extrémité pliée 4b de l'épingle est prévue pour être placée dans un autre oeil 10 de la masselotte.

La solution de l'épingle coudée, donc à deux branches, apporte la possibilité de créer deux points de friction diamétralement opposés.

Bien entendu, l'invention couvre également d'autres solutions où plusieurs points de friction seraient prévus.

Enfin, suivant une forme de réalisation (non représentée) de l'invention, l'amortisseur associé à la masselotte n'est plus un amortisseur à friction mais un amortisseur du type agissant par frottement visqueux.

Il est bien entendu que la présente invention n'a été décrite et représentée qu'à titre d'exemple préférentiel et qu'on pourra apporter des équivalences dans ses éléments constitutifs sans, pour autant, sortir du cadre de l'invention qui est défini dans les revendications qui suivent.

## Revendications

1. Pointe d'écriture (1), tubulaire, pour machine automatique, du type comprenant une masselotte (3), caractérisée en ce que ladite masselotte (3) est associée à un amortisseur (4) susceptible d'absorber l'énergie cinétique de la masselotte (3) et de rendre son mouvement apériodique.

2. Pointe d'écriture selon la revendication 1, caractérisée en ce que l'amortisseur (4) est un amortisseur à friction.

3. Pointe d'écriture selon la revendication 1, caractérisée en ce que l'amortisseur est un amortisseur du type agissant par frottement visqueux.

4. Pointe d'écriture selon la revendication 2, caractérisée en ce que l'amortisseur à friction (4) est constitué par une épingle élastique à deux branches offrant deux points de friction avec l'intérieur du corps tubulaire de la pointe.

5. Pointe d'écriture selon la revendication 4, caractérisée en ce que l'épingle (4) est glissée dans des oeils (9, 10) de masselotte.

6. Pointe d'écriture selon la revendication 4, caractérisée en ce que l'épingle (4) est venue de matière avec la masselotte (3).

7. Pointe d'écriture selon l'une quelconque des revendications 4 et 5, caractérisée en ce que l'épingle (4) est métallique.

8. Pointe d'ecriture selon l'une quelconque des revendications 4 et 5, caractérisée en ce que l'épingle (4) est réalisée en une matière plastique.

## Patentansprüche

1. Rohrförmige Schreibspitze (1) mit einem Nadelgewicht (3) für eine automatische Maschine, dadurch gekennzeichnet, daß das Nadelgewicht (3) einem Stoßdämpfer (4) zugeordnet ist, der in der Lage ist, die kinetische Energie des Nadelgewichts (3) aufzunehmen und seine Bewegung aperiodisch zu machen.

2. Schreibspitze gemäß Anspruch 1, dadurch gekennzeichnet, daß der Stoßdämpfer (4) ein Reibungsstoßdämpfer ist.

3. Schreibspitze gemäß Anspruch 1, dadurch gekennzeichnet, daß der Stoßdämpfer (4) ein Stoßdämpfer von der Art ist, die durch Flüssigkeitsreibung wirkt.

4. Schreibspitze gemäß Anspruch 2, dadurch gekennzeichnet, daß der Reibungsstoßdämpfer (4) aus einer elastischen Klammer mit zwei Schenkeln besteht, die zwei Reibungspunkte mit dem Inneren des röhrenförmigen Körpers der Spitze aufweist.

5. Schreibspitze gemäß Anspruch 4, dadurch gekennzeichnet, daß die Klammer (4) durch Bohrungen (9, 10) des Nadelgewichtes gesteckt ist.

6. Schreibspitze gemäß Anspruch 4, dadurch gekennzeichnet, daß die Klammer (4) aus dem gleichen Material ist wie das Nadelgewicht (3).

7. Schreibspitze gemäß einem der Ansprüche 4 oder 5, dadurch gekennzeichnet, daß die Klammer (4) aus Metall ist.

8. Schreibspitze gemäß einem der Ansprüche 4 oder 5, dadurch gekennzeichnet, daß die Klammer (4) aus Kunststoff gefertigt ist.

## Claims

1. A tubular writing point 1 for an automatic machine, of the type comprising a weight 3, characterized in that said weight 3 is associated with a dampener 4 capable of absorbing . kinetic energy of the weight 3 and rendering its motion aperiodic.

2. A writing point according to claim 1, characterized in that the dampener 4 is a frictional dampener 3.

3. A writing point according to claim 1, characterized in that the dampener is a dampener of the type acting by viscous friction.

4. A writing point according to claim 2, characterized in that the frictional dampener 4 consists of an elastic pin with two branches affording two points of friction with the inside of the tubular body of the point.

5. A writing point according to claim 4, characterized in that the pin 4 is slidingly fitted into eyes 9, 10 of the weight.

6. A writing point according to claim 4, characterized in that the pin 4 is made integral with the weight 3.

7. A writing point according to any of claims 4 and 5, characterized in that the pin 4 is metallic.

8. A writing point according to any of claims 4 and 5, characterized in that the pin 4 is made of a plastic material.
